# EUROPÄISCHE PATENTSCHRIFT

(11) **EP 2 805 894 B1**
(45) Veröffentlichungstag und Bekanntmachung des Hinweises auf die Patenterteilung: **13.04.2016**
(21) Anmeldenummer: 14169824.1
(22) Anmeldetag: 26.05.2014
(51) Int. Cl.: B65D 5/50, B65D 5/68, B65D 5/24, B65D 85/38

(54) **Schutz- und Klemmverpackung**
Protection and clamp package
Emballage de protection et de calage

(30) Priorität: 24.05.2013 DE 102013209739
(43) Veröffentlichungstag der Anmeldung: 26.11.2014
(73) Patentinhaber: Carl Edelmann GmbH, 89518 Heidenheim (DE)
(72) Erfinder: Meschenmoser, Ralf, 73457 Essingen (DE); Maier, Simon, 73434 Aalen (DE); Sorg, Rainer, 73457 Essingen (DE); Dambacher, Jürgen, 89542 Herbrechtingen (DE); Nemec, Rolf, 89547 Gerstetten (DE)
(74) Vertreter: Caspary, Karsten

(56) Entgegenhaltungen:
- EP-A1- 0 691 918
- EP-A1- 0 693 428
- WO-A1-2012/162378
- DE-U1- 9 305 183
- DE-U1-202005 014 739
- FR-A1- 2 870 212
- JP-A- H10 230 963
- US-A- 4 759 495
- US-A1- 2009 172 872
- US-B2- 7 604 119

## Beschreibung

Die vorliegende Erfindung betrifft eine Schutz- und Klemmverpackung zum Halten eines Produkts, insbesondere eines pharmazeutischen, kosmetischen, Hygiene- oder Lebensmittelprodukts.

Pharmazeutische, kosmetische, Hygiene- oder Lebensmittelprodukte werden in zunehmendem Maße in speziellen mechanisch empfindlichen Formen und Materialien hergestellt, die ein hohes Risiko für Beschädigungen innerhalb der Verpackung bergen. Als Beispiele seien Flakons für Parfums, Behälter für pharmazeutische oder kosmetische Produkte oder besondere Formen von Pralinen oder anderen Produkten aus der Lebensmittelindustrie genannt. Im Sinne der vorliegenden Erfindung bezieht sich der Begriff "Produkt" deshalb nicht nur auf das Produkt an sich, sondern auch gegebenenfalls auf einen Produktbehälter, der für sich selbst mechanisch empfindlich ausgebildet ist, z.B. weil der Produktbehälter aus einem zerbrechlichen Material ausgebildet ist oder eine leicht beschädigbare Oberfläche aufweist.

Aus dem Bereich der Ophthalmologie sind beispielsweise Verpackungen für Brillengläser bzw. Brillenglashalbfabrikate bekannt. Ein Brillenglashalbfabrikat ist ein Brillenglas, bei dem eine der beiden optisch wirksamen Flächen, nämlich entweder die in der Regel konkave und bei bestimmungsgemäßem Gebrauch dem Auge des Brillenträgers zugewandte Fläche, die sogenannte Rückfläche, oder die üblicherweise konvexe und bei bestimmungsgemäßem Gebrauch dem von dem Brillenträger betrachteten Objekt zugewandte Fläche, die sogenannte Vorderfläche, vorzugsweise in einem Massenherstellungsverfahren hinsichtlich ihrer optischen Wirkung fertiggestellt ist. Das Brillenglashalbfabrikat weist ferner eine im Querschnitt kreisförmige Randzylinderfläche auf. Die Vorderfläche und die Randzylinderfläche grenzen eine Vorderflächenkante bildend aneinander. In entsprechender Weise grenzen die Rückfläche und die Randzylinderfläche eine Rückflächenkante bildend aneinander.

Um insbesondere die bearbeiteten Flächen der rohrunden Brillengläser oder Brillenglasrohlinge vor Verschmutzung oder gar Beschädigung zu schützen, werden die rohrunden Brillengläser oder Brillenglasrohlinge zum Transport verpackt. Dabei kommen beispielsweise Schaumstoff oder Luftpolstervliese ("Foam Wrap") als Umverpackung zum Einsatz, wobei die umverpackten Produkte anschließend in einer einfachen Faltschachtel transportiert werden. Untersuchungen haben ergeben, dass ca. 1 % der derart verpackten Brillengläser oder Halbfabrikate beim Transport oder durch die Verpackung selbst mechanisch (z. B. durch Kratzer) oder chemisch (z. B. aufgrund von Beschlag) beschädigt oder verschmutzt werden. Eine automatisierte Verpackung in Foam Wrap ist bei diesen Produkten technisch sehr komplex und kommt deshalb aus Kostengründen nicht infrage.

Ein automatisiertes Verfahren zur Verpackung der oben genannten Brillenhalbfabrikate verwendet einen tiefgezogenen Kunststoffnapf ("Plastic Cup"), in den ein Halbfabrikat angesetzt und der anschließend in eine dafür vorgesehene einfach aufgebaute Faltschachtel eingesteckt wird. Das Halbfabrikat ist in dem Kunststoffnapf zwar an Bewegungen in seitlicher Richtung gehindert, Bewegungen senkrecht dazu sind jedoch innerhalb der Faltschachtel möglich. Ein Schutz vor Beschädigungen und Verschmutzungen ist damit nicht gegeben.

Aus der WO 94/24004 A1 ist eine Faltschachtel aus Kartonmaterial zum Verpacken eines Brillenglases bekannt. Diese Faltschachtel umfasst eine Aufnahmehülle und einen Einsatzbehälter, der in die Aufnahmehülle eingeführt wird. In den Einsatzbehälter wird das Brillenglas eingesetzt. Der Einsatzbehälter weist eine rechteckige Bodenplatte auf, auf die das Brillenglas flach gelegt wird. Entlang von zwei entgegen gesetzten Rändern der Bodenplatte sind zwei kastenförmige Leisten angebracht, die auf ihrer inneren Seitenfläche bündig mit der Bodenplatte eine Öffnung aufweisen, die von einer Aussparung für das Feststellen mit seitlichen Rändern für das teilweise Einführen und für das Feststellen des Brillenglases durch zwei entgegengesetzte Bereiche abgegrenzt ist. Die beiden kastenförmigen Leisten sind an der Bodenplatte als verformbares Parallelogramm angelenkt und zwar zwischen einer eingezogenen Stellung, bei der sie auf der Ebene der Bodenplatte flach liegen, und einer aufgerichteten Stellung, bei der sie gegenüber der Bodenplatte senkrecht stehen. Jede der kastenförmigen Leisten ist an jedem ihrer Enden durch ein Winkelgelenk an einem Ende einer querliegenden Schließklappe angelenkt, die mit der Bodenplatte entlang ihrer beiden anderen Ränder entsprechend einer querliegenden Faltlinie angelenkt ist, um eine dynamische Selbstzentrierung des zu verpackenden Brillenglases zu ermöglichen.

Eine ähnliche Faltschachtel ist aus der WO 2004/050488 A1 bekannt.

Bei den vorstehend beschriebenen Faltschachteln aus Kartonmaterial, die ohne Kunststoffnapf und ohne Kunststoffvlies auskommen, wird das Brillenglas zwischen den beiden optisch wirksamen Flächen verklemmt. Ein das Brillenglas fixierendes Klemmelement drückt dabei auf die konkav gekrümmte Fläche. Eine Beschädigung des fixierten Produkts, also des Brillenglases, im Bereich der Stelle, an der das Klemmelement auf die konkav gekrümmte Fläche drückt, ist deshalb nicht auszuschließen.

Die DE 20 2005 014739 U1 sowie die WO 2012/162378 A1 offenbaren eine Schutz- und Klemmverpackung mit den Merkmalen des Oberbegriffs des Anspruchs 1.

Es ist daher die Aufgabe der vorliegenden Erfindung, eine Schutz- und Klemmverpackung zum Halten eines Produkts, insbesondere eines pharmazeutischen, kosmetischen, Hygiene- oder Lebensmittelprodukts derart auszugestalten und weiterzubilden, dass die oben genannten Nachteile vermieden oder zumindest reduziert werden. Insbesondere besteht die Aufgabe der Erfindung darin, eine Schutz- und Klemmverpackung bereitzustellen, in der ein Produkt wirksam ortsfest und geschützt gehalten ist und bei welcher das Abfallvolumen gegenüber herkömmlichen Verpackungen mit zusätzlichen Kunststoffumverpackungen reduziert ist. Eine weitere Aufgabe der Erfindung besteht darin, eine Schutz- und Klemmverpackung zum Halten eines Produkts bereitzustellen, aus der in einfacher Weise das Produkt entnommen werden kann. Schließlich besteht eine andere Aufgabe der Erfindung darin, eine besonders kostengünstig herzustellende Schutz- und Klemmverpackung mit einem einfach handhabbaren Schließmechanismus bereitzustellen.

Diese Aufgabe wird durch den Gegenstand des Anspruchs 1 der vorliegenden Erfindung gelöst. Vorteilhafte Ausgestaltungen und Ausführungsformen sind in den abhängigen Ansprüchen beschrieben.

Erfindungsgemäß wird eine Schutz- und Klemmverpackung zum Halten eines Produkts, insbesondere eines pharmazeutischen, kosmetischen, Hygiene- oder Lebensmittelprodukts, bereitgestellt, die die Merkmale des Anspruchs 1 aufweist. Damit ist eine einfach aufgebaute Verpackung geschaffen, die ein auf die Größe der Verpackung abgestimmtes Produkt oder einen entsprechenden Produktbehälter, der für mechanische Beschädigungen empfindlich ist, wirksam innerhalb der Verpackung hält und schützt.

Mit besonderem Vorteil sind Einsatzbehälter und Deckelbehälter jeweils als Faltschachtel aus Kartonmaterial mit einem einstückigen Zuschnitt ausgebildet. Durch dieses Material und die einteilige Ausführung ist die Schutz- und Klemmverpackung sehr kostengünstig verfügbar und mit ausgereiften Verfahren herstellbar.

Wie weit die Faltecken in das Innere des Einsatzbehälters hineinragen wird durch die Länge der Falzlinie bestimmt, die jede Faltecke bzw. Verbindungsfläche mit den beiden daran angrenzenden Seitenflächen aufweist. Je länger die gemeinsame Falzlinie, desto weiter ragt die Falzlinie in das Innere hinein, wobei der Hineinragwinkel vom Winkel abhängt, den die jeweiligen Seitenkanten von benachbarten Seitenflächen einschließen.

Mit weiterem Vorteil ist auf der Bodenfläche mindestens ein Sockelelement ausgebildet, so dass eine durch die Oberfläche des Sockelelements gebildete Auflagefläche gegenüber der Bodenfläche erhöht ist. Mit einem derartigen Sockelelement lassen sich die Klemm- bzw. Aufbauhöhen der zu klemmenden Produkte einstellen. Dabei muss die Auflagefläche des Sockelelements nicht notwendigerweise parallel zur Bodenfläche sein, auch schräge Flächen sind je nach Ausbildung des Produkts möglich. Insbesondere lassen sich durch das mindestens eine Sockelelemente flache Gegenstände als Produkte fixieren. Das Produkt kann dadurch bezogen auf die Bodenfläche erhöht angeordnet werden, ist damit aber immer noch zwischen Bodenfläche und Verbindungsflächen ortsfest gehalten.

Ein Sockelelement ist bevorzugt an einer Seitenfläche angeordnet ist und umfasst zwei Klebefelder und zwischen den Klebefeldern angelenkt ein Auflagefeld und ein Stützfeld derart, dass sich nach dem Aufkleben der Klebefelder auf die Innenseite der Bodenfläche beim Aufstellen der Seitenfläche eine zur Bodenfläche parallele Auflagefläche ausbildet. Damit kann mit einem einstückigen Kartonzuschnitt eine Schutz- und Klemmverpackung bereitgestellt werden, die individuell auf unterschiedliche Produktmaße anpassbar ist. Dabei muss die untere Fläche des Produkts nicht parallel zur Bodenfläche sein, weil mit dieser Ausgestaltung des Sockels auch schräge oder unterschiedlich hohe Konfigurationen möglich sind.

Die Kombination aus Einsatz- und Deckelbehälter, die zueinander komplementär ausgebildet sind, ergibt eine Schutz- und Klemmverpackung, die wirksam und effektiv ein Produkt bzw. einen Produktbehälter vor Beschädigungen von außen schützt, weil das Produkt darin stabil und ortsfest gehalten bzw. geklemmt ist und durch das Kartonmaterial eine ausreichend hohe Haltekraft ausgeübt werden kann, wobei das Material im Allgemeinen nicht hart genug ist, um eine Beschädigung des Produkts an den Haltepunkten zu verursachen.

Der Reibschluss wirkt an sämtlichen Faltecken und bewirkt so eine gleichmäßige Verbindung bzw. Fixierung von Einsatzbehälter und Deckelbehälter, die nur durch sorgsames, gleichmäßiges Abziehen wieder gelöst werden kann. Für eine maschinelle Verarbeitung ist eine derartige Schutz- und Klemmverpackung deshalb besonders gut geeignet.

Die als Faltecken ausgebildeten Verbindungsflächen und/oder Deckelverbindungsflächen weisen bevorzugt eine Mittellinie auf, die im Wesentlichen als Faltachse fungiert. Damit wird eine geometrisch genauere Faltung ermöglicht, und dadurch auch eine verbesserte Passung der Faltecken des Einsatz- bzw. Deckelbehälters zueinander.

Mit weiterem Vorteil weist die Mittellinie abschnittsweise mindestens eine Perforation oder einen Schnitt auf. Durch die Perforation, den Schnitt oder auch eine Rillung ergibt sich eine genauer definierte Faltung der Verbindungsflächen, d.h. es werden unter anderem die Kraft, mit der die Faltung ausgeführt werden muss, und/oder der Faltwinkel bestimmt, den die Faltecke nach dem Umfalten bildet. Die Perforationen, Schnitte oder Rillung können von beiden Seiten ausgeführt werden, um die Spannungen des Kartons und die Biegesteifigkeit entsprechend zu berücksichtigen.

Weiterhin ist es bevorzugt, dass die Verbindungsflächen lamellenartige Einschnitte aufweisen, die auf beiden Seiten der Mittellinie der Verbindungsflächen und senkrecht zur Mittellinie ausgebildet sind. Die lamellenartigen Einschnitte bewirken, dass die Faltecken nicht vollständig flach einfalten, sondern ein aufgelichtetes Falteck mit einer vorbestimmbaren Breite bilden. Durch entsprechend geometrisch komplementär aufgebaute Faltecken von Einsatz- und Deckelbehälter lässt sich damit der Eingriff der Faltecken verbessern. Die lamellenartigen Einschnitte weisen dabei bevorzugt eine vorbestimmte Länge auf, womit sich die Breite des aufgelichteten Faltecks einstellen lässt.

Die Bodenfläche bzw. die Deckelfläche der Schutz- und Klemmverpackung ist bevorzugt als Dreieck, Rechteck oder gleichseitiges Polygon ausgebildet. Aufgrund der Einfachheit der Konstruktion bevorzugt ist die Ausbildung als Rechteck bzw. Quadrat. Es sind jedoch auch andere geometrische Formen wie gleichseitiges Dreieck oder gleichseitiges Fünf- oder Sechseck möglich. Dabei sollte eine ausreichende Anzahl von Verbindungsflächen zwischen aneinander angrenzenden Seitenflächen ausgebildet sein, um ein wirksames Ineinandergreifen von Einsatz- und Deckelbehälter zu ermöglichen.

Die Erfindung wird nachfolgend anhand der Zeichnungen näher beschrieben. Gleiche oder funktionsgleiche Komponenten unterschiedlicher Ausführungsbeispiele sind dabei mit identischen Bezugszeichen versehen. Es zeigen:
- Fig. 1: in perspektivischer Ansicht einen flachen Faltschachtelzuschnitt eines bevorzugtes Ausführungsbeispiels eines Einsatzbehälters einer erfindungsgemäßen Schutz- und Klemmverpackung,
- Fig. 2: in perspektivischer Ansicht einen flachen Faltschachtelzuschnitt eines zum Einsatzbehälter aus Fig. 1 passenden Deckelbehälters der bevorzugten Ausführungsform,
- Fig. 3: eine perspektivische Darstellung der Schutz- und Klemmverpackung aus Fig. 1 in aufgerichtetem Zustand,
- Fig. 4: eine perspektivische Darstellung des auf den Einsatzbehälter nach Fig. 3 aufsetzbaren Deckelbehälters in aufgerichteter Position,
- Fig. 5: eine perspektivische Darstellung der Schutz- und Klemmverpackung aus Fig. 1 in aufgerichtetem Zustand mit eingesetztem Produkt,
- Fig. 6: eine perspektivische Schnittdarstellung der bevorzugten Ausführungsform der erfindungsgemäßen Schutz- und Klemmverpackung mit auf den Einsatzbehälter aufgesetztem Deckelbehälter und eingesetztem Produkt,
- Fig. 7: einen Faltschachtelzuschnitt des Einsatzbehälters gemäß einem weiteren Ausführungsbeispiel der erfindungsgemäßen Schutz- und Klemmverpackung, und
- Fig. 8: einen Faltschachtelzuschnitt des Deckelbehälters gemäß dem weiteren Ausführungsbeispiel der erfindungsgemäßen Schutz- und Klemmverpackung aus Fig. 7.

Die Fig. 1 und 2 zeigen in perspektivischer Darstellung flache Faltschachtelzuschnitte eines bevorzugtes Ausführungsbeispiels der erfindungsgemäßen Schutz- und Klemmverpackung in zweiteiliger Ausführung umfassend einen Einsatzbehälter 100 (Fig. 1) und einen Deckelbehälter 200 (Fig. 2). Der Einsatzbehälter 100 der Schutz- und Klemmverpackung weist eine quadratische Bodenfläche 101 mit vier im Wesentlichen rechteckigen Seitenflächen 102, 103, 104, 105 auf, die jeweils über eine Bodenfalzlinie 106, 107, 108, 109 gelenkig mit der Bodenfläche 101 verbunden sind. Die Seitenkanten jeweils benachbarter Seitenflächen 102, 103, 104, 105 sind über Seitenfalzlinien mit Verbindungsflächen 110, 111, 112, 113 verbunden. Die Verbindungsflächen 110, 111, 112, 113 sind jeweils achsensymmetrisch zwischen den Seitenkanten der Seitenflächen 102, 103, 104, 105 angeordnet, wobei die Symmetrieachse jeweils durch eine Mittellinie 114, 115, 116, 117 gebildet ist, die gleichzeitig eine Falzlinie bildet, wie im Weiteren erläutert wird.

Der Einsatzbehälter 100 umfasst neben den vorstehend beschriebenen Komponenten ein Sockelelement als Auflageeinrichtung. Die Auflagefläche für ein in dem Einsatzbehälter 100 befindliches Produkt kann in diesem Ausführungsbeispiel grundsätzlich entweder durch die Bodenfläche 101 oder durch Bestandteile des Sockelelements gebildet sein.

Der Einsatzbehälter 100 umfasst nämlich neben den vorstehend beschriebenen Flächen zwei an zwei gegenüber liegenden Seitenflächen 103, 105 angelenkte erste Klebefelder 118, 119, zwei jeweils an die ersten Klebefelder 118, 119 angelenkte Auflagefelder 120, 121, zwei jeweils an die Auflagefelder 120, 121 angelenkte Stützfelder 122, 123 sowie zwei jeweils an die Stützfelder 122, 123 angelenkte zweite Klebefelder 124, 125. Diese Flächen bilden in der dargestellten Ausführungsform im aufgestellten Zustand das Sockelelement, wobei die Auflagefläche parallel zur Bodenfläche 101 durch die Auflagefelder 120, 121 gebildet ist. Weitere Einzelheiten des Sockelelements sind im Zusammenhang mit Fig. 3 weiter unten beschrieben.

Der Deckelbehälter 200 der Schutz- und Klemmverpackung weist eine quadratische Deckelfläche 201 mit vier im Wesentlichen rechteckigen Deckelseitenflächen 202, 203, 204, 205 auf, die jeweils über eine Deckelfalzlinie 206, 207, 208, 209 gelenkig mit der Deckelfläche 201 verbunden sind. Die Seitenkanten jeweils benachbarter Deckelseitenflächen 202, 203, 204, 205 sind über Seitenfalzlinien mit Deckelverbindungsflächen 210, 211, 212, 213 verbunden. Die Deckelverbindungsflächen 210, 211, 212, 213 sind jeweils achsensymmetrisch zwischen den Seitenkanten der Deckelseitenflächen 202, 203, 204, 205 angeordnet, wobei die Symmetrieachse jeweils durch eine Mittellinie 214, 215, 216, 217 gebildet ist, die gleichzeitig eine Falzlinie bildet, wie im Weiteren erläutert wird. An der der Deckelfläche gegenüber liegenden Seite weisen die Deckelseitenflächen 202 und 204 jeweils eine Ausnehmung 218, 219 auf.

Die Fig. 3 und 4 zeigen den Einsatzbehälter 100 bzw. den Deckelbehälter 200 im aufgerichteten Zustand. Nachfolgend wird zum Zwecke der Einfachheit nur das Aufrichten oder Aufstellen des Faltschachtelzuschnitts des Einsatzbehälters 100 beschrieben, denn das Aufrichten des Deckelbehälters 200 ist zum Großteil dazu identisch. Zunächst werden die Seitenflächen 102, 103, 104, 105 entlang der Bodenfalzlinien 106, 107, 108, 109 auf die Bodenfläche 101 zu gefaltet. Dabei verformen sich die Verbindungsflächen 110, 111, 112, 113 und biegen sich auf, wobei zu beachten ist, dass sich gemäß der vorliegenden Erfindung die Verbindungsflächen in das Innere des Einsatz- bzw. des Deckelbehälters hineinragen sollen, und nicht nach außen. Bei der Verformung einer der Verbindungsflächen 110, 111, 112, 113 gibt jeweils die Mittellinie 114, 115, 116, 117 vor, dass die Faltung symmetrisch verläuft und sich dadurch eine nach innen ragende Faltecke ergibt, die als eine Art Hebelelement zum Halten des Produkts dient. Je nach Art der Faltung, d.h. ob die aufeinander zu faltenden Flächen sich nach der Faltung mit einem geringen Abstand gegenüber stehen oder nicht, ergibt sich eine mehr oder weniger stark in das Innere hineinragende Faltecke. In der Abbildung der Fig. 3 und 4 erkennt man, dass die Faltecken entlang der Mittellinien jeweils sehr stark umgefaltet sind, so dass sich eine schmale Breite der Faltecke ergibt. Wie bereits erwähnt erfolgt das Aufstellen bzw. Aufrichten des Deckelbehälters 200 in ähnlicher Art und Weise.

Zusätzlich zu der Auffaltung der Seitenflächen mit den dazwischen liegenden Verbindungsflächen, die zu den hebelartigen Faltecken werden, werden auch die Sockelelemente auf den beiden gegenüber liegenden Seiten der Bodenfläche 101 aufgefaltet. Das erste Klebefeld 118, 119 wird zurück auf die entsprechende Seitenfläche 103, 105 gefaltet und mit ihr verklebt, das Auflagefeld 120, 121 bildet mit dem Stützfeld 122, 123 einen rechten Winkel, und das zweite Klebefeld 124, 125 wird auf die Bodenfläche 101 geklebt, so dass sich ein im Wesentlichen quaderförmiger Hohlkanal ergibt, auf dem das Produkt parallel zur Bodenfläche 101 aufliegen kann. In Fig. 3 erkennt man nur ein Sockelelement, das andere ist durch die aufgestellte Seitenfläche 105 verdeckt. Es versteht sich, dass anders als bei der hier dargestellten Ausführungsform auch mehr als zwei Sockelelemente an den Seitenflächen ausgebildet sein können. Auch ist es möglich, die Sockelelemente mit unterschiedlichen Auflagehöhen bezüglich der Bodenfläche zu versehen oder auch mit schrägen Auflageflächen, die nicht zur Bodenfläche parallel sind. Weiterhin sind beispielsweise auch mehrfach abgestufte Sockelelemente möglich, je nach der Geometrie des zu haltenden Produkts. Die Sockelelemente können auch dazu dienen, das Produkt im Bereich der Bodenfläche parallel dazu zu halten, so dass die Grundfläche des Produkts 300 im Wesentlichen mit dem von den Sockelelementen auf der Bodenfläche umrandeten lichten Raum übereinstimmt.

Fig. 5 zeigt eine perspektivische Darstellung der Schutz- und Klemmverpackung aus Fig. 1 bzw. 3 in aufgerichtetem Zustand mit eingesetztem Produkt 300, das ähnlich einem kreisrunden Zylinder mit einer leicht konvexen Oberfläche ausgebildet ist. Auf eine Wiederholung der ausführlichen Beschreibung wird unter Verweis auf die Beschreibung zu Fig. 3 an dieser Stelle verzichtet. Deutlich erkennbar ist, wie das Produkt 300 innerhalb des Einsatzbehälters 100 durch die Faltecken 110, 111, 112, 113 gehalten ist, wobei seine Unterseite auf den beiden (nicht sichtbaren) Sockelelementen bzw. Auflagefeldern 120, 121 aufliegt. Insbesondere sieht man, dass die Faltecken schräg, d.h. in der vorliegenden Ausführungsform etwa in einem Winkel von 45°, auf der Kante des Produkts aufliegen und eine Haltekraft ausüben, die verhindert, dass sich das Produkt innerhalb des Einsatzbehälters bewegen kann und damit ortsfest gehalten wird.

Die Faltecken sind in dem in Fig. 5 dargestellten, offenen Zustand der Schutz- und Klemmverpackung seitlich leicht beweglich. Um dies zu verhindern und damit für eine noch bessere Haltewirkung zu sorgen, wird der Deckelbehälter auf den Einsatzbehälter aufgesetzt, so dass sich die in Fig. 6 dargestellte Konfiguration ergibt. Dabei greifen die Faltecken 211, 213 des Deckelbehälters 200 reibschlüssig mit den Faltecken 111, 113 des Einsatzbehälters 100 ineinander. In Fig. 6 sind lediglich zwei der vier Verbindungen sichtbar. Die Öffnung der Faltecken des Einsatzbehälters von oben gesehen sind dabei derart, dass die Faltecken des Deckelbehälters darin eingreifen können und die Faltecken des Einsatzbehälters nach unten drücken. Dadurch wird wirksam verhindert, dass die Faltecken des Einsatzbehälters sich seitlich verschieben.

Im geschlossenen Zustand der Schutz- und Klemmverpackung greifen damit die Faltecken des Deckelbehälters in die komplementär ausgebildeten Faltecken des Einsatzbehälters ein und bilden dabei einen selbsthemmenden Verschluss, der sowohl ein Aufklappen des Deckelbehälters 200 als auch des Einsatzbehälters 100 verhindert, wobei das Produkt innerhalb der Verpackung geschützt und ortsfest angeordnet ist.

Die Fig. 7 zeigt eine weitere Ausführungsform der erfindungsgemäßen Schutz- und Klemmverpackung, wobei die Verbindungsflächen 110, 111, 112, 113 lamellenartige Einschnitte 126 senkrecht zu den Mittellinien 114, 115, 116, 117 aufweisen, die jeweils auf beiden Seiten der Mittellinie ausgebildet sind. Dadurch lässt sich der Öffnungswinkel der Faltecken verbreitern und damit die Verpackung auf die Größe des zu haltenden Produkts abstimmen.

Fig. 8 zeigt den zum Einsatzbehälter aus Fig. 7 komplementär ausgestalteten Deckelbehälter.

Sowohl in Fig. 7 als auch in Fig. 8 sind die gelenkigen Verbindungen, d.h. die Bodenfalzlinien bzw. Deckelfalzlinien, abschnittsweise geritzt und gerillt ausgebildet, um die Faltung zu erleichtern. Schnitte, Rillen bzw. Rillungen, Perforationen und Prägungen können hierbei entsprechend gewählt werden, um eine formstabile Aufrichtung zu gewährleisten.

Mit dem erfindungsgemäßen Gegenstand wurde eine Schutz- und Klemmverpackung bereitgestellt, in der ein Produkt wirksam ortsfest und geschützt gehalten ist und bei welcher das Abfallvolumen gegenüber herkömmlichen Verpackungen mit zusätzlichen Kunststoffumverpackungen reduziert ist, aus der in einfacher Weise das Produkt entnommen werden kann und die besonders kostengünstig herzustellen ist.

## Patentansprüche

1. Schutz- und Klemmverpackung zum Halten eines Produkts (300), insbesondere eines pharmazeutischen, kosmetischen, Hygiene- oder Lebensmittelprodukts, mit
einem Einsatzbehälter (100), der eine Bodenfläche (101), eine Mehrzahl von Seitenflächen (102, 103, 104, 105) und eine Mehrzahl von Verbindungsflächen (110, 111, 112, 113) aufweist,
wobei die Seitenflächen (102, 103, 104, 105) jeweils an einer Bodenfalzlinie (106, 107, 108, 109) gelenkig mit der Bodenfläche (101) verbunden sind, und
wobei die Verbindungsflächen (110, 111, 112, 113) jeweils mit den Seitenkanten benachbarter Seitenflächen (102, 103, 104, 105) derart gelenkig verbunden sind, dass bei im Wesentlichen senkrecht zur Bodenfläche (101) aufgestellten Seitenflächen (102, 103, 104, 105) die Verbindungsflächen (110, 111, 112, 113) in einem vorbestimmten Winkel schräg in das Innere des Einsatzbehälters (100) ragen, wodurch das im Einsatzbehälter (100) befindliche Produkt zwischen Bodenfläche (101) und Verbindungsflächen (110, 111, 112, 113) ortsfest gehalten ist,
und mit einem Deckelbehälter (200), der eine Deckelfläche (201) und eine der Mehrzahl von Seitenflächen (102, 103, 104, 105) des Einsatzbehälters (100) entsprechende Anzahl von Deckelseitenflächen (202, 203, 204, 205) umfasst,
wobei die Deckelseitenflächen (202, 203, 204, 205) jeweils an einer Deckelfalzlinie gelenkig mit der Deckelfläche (201) verbunden sind, **dadurch gekennzeichnet, dass** der Deckelbehälter (200) eine der Mehrzahl von Verbindungsflächen (110, 111, 112, 113) des Einsatzbehälters (100) entsprechende Anzahl von Deckelverbindungsflächen (210, 211, 212, 213) aufweist,
wobei die Deckelverbindungsflächen jeweils mit den Seitenkanten benachbarter Deckelseitenflächen (202, 203, 204, 205) derart gelenkig verbunden sind, dass bei im Wesentlichen senkrecht zur Deckelfläche (201) aufgestellten Deckelseitenflächen (202, 203, 204, 205) die Deckelverbindungsflächen (210, 211, 212, 213) in einem vorbestimmten Winkel schräg in das Innere des Deckelbehälters (200) ragen,
wobei der Einsatzbehälter (100) und der Deckelbehälter (200) im aufgestellten Zustand derart komplementär zueinander ausgebildet sind, dass nach Aufsetzen des Deckelbehälters (200) auf den Einsatzbehälter (100) die Verbindungsflächen (110, 111, 112, 113) des Einsatzbehälters (100) und die Deckelverbindungsflächen (210, 211, 212, 213) des Deckelbehälters (200) jeweils als Faltecken ausgebildet sind, die reibschlüssig ineinander greifen und den Deckelbehälter (200) auf dem Einsatzbehälter (100) befestigt halten.

2. Schutz- und Klemmverpackung nach Anspruch 1, **dadurch gekennzeichnet, dass** der Einsatzbehälter (100) und der Deckelbehälter jeweils als Faltschachtel aus Kartonmaterial mit einem einstückigen Zuschnitt ausgebildet sind.

3. Schutz- und Klemmverpackung nach einem der vorhergehenden Ansprüche, **dadurch gekennzeichnet, dass** auf der Bodenfläche (101) mindestens ein Sockelelement ausgebildet ist, so dass eine durch die Oberfläche des Sockelelements gebildete Auflagefläche gegenüber der Bodenfläche (101) erhöht ist.

4. Schutz- und Klemmverpackung nach einem der Ansprüche 2 bis 3, **dadurch gekennzeichnet, dass** ein Sockelelement an einer Seitenfläche angeordnet ist und zwei Klebefelder und zwischen den Klebefeldern angelenkt ein Auflagefeld und ein Stützfeld derart umfasst, dass sich nach dem Aufkleben der Klebefelder auf die Innenseite der Bodenfläche (101) beim Aufstellen der Seitenfläche eine zur Bodenfläche (101) parallele Auflagefläche ausbildet.

5. Schutz- und Klemmverpackung nach einem der vorhergehenden Ansprüche, **dadurch gekennzeichnet, dass** die als Faltecken ausgebildeten Verbindungsflächen (110, 111, 112, 113) und/oder Deckelverbindungsflächen (210, 211, 212, 213) eine Mittellinie (114, 115, 116, 117, 214, 215, 216, 217) aufweisen, die im Wesentlichen als Faltachse fungiert.

6. Schutz- und Klemmverpackung nach Anspruch 5, **dadurch gekennzeichnet, dass** die Mittellinie (114, 115, 116, 117, 214, 215, 216, 217) abschnittsweise mindestens eine Perforation, Rillung oder einen Schnitt aufweist.

7. Schutz- und Klemmverpackung nach einem der vorhergehenden Ansprüche, **dadurch gekennzeichnet, dass** die Verbindungsflächen (110, 111, 112, 113) lamellenartige Einschnitte (126) aufweisen, die auf beiden Seiten der Mittellinie (114, 115, 116, 117) der Verbindungsflächen (110, 111, 112, 113) und senkrecht zur Mittellinie (114, 115, 116, 117) ausgebildet sind.

8. Schutz- und Klemmverpackung nach Anspruch 7, **dadurch gekennzeichnet, dass** die lamellenartigen Einschnitte (126) eine vorbestimmte Länge aufweisen.

9. Schutz- und Klemmverpackung nach einem der vorhergehenden Ansprüche, **dadurch gekennzeichnet, dass** die Bodenfläche (101) als Dreieck, Rechteck oder gleichseitiges Polygon ausgebildet ist.

10. Schutz- und Klemmverpackung nach einem der vorhergehenden Ansprüche, **dadurch gekennzeichnet, dass** die Deckelfläche (201) als Dreieck, Rechteck oder gleichseitiges Polygon ausgebildet ist.

## Claims

1. Protective and clamping packaging for holding a product (300), in particular a pharmaceutical, cosmetic, hygiene or food product, having
an insert container (100) which has a bottom face (101), a plurality of side faces (102, 103, 104, 105) and a plurality of connecting faces (110, 111, 112, 113),
wherein the side faces (102, 103, 104, 105) are each connected to the bottom face (101) with articulation on a bottom folding line (106, 107, 108, 109), and
wherein the connecting faces (110, 111, 112, 113) are each connected with articulation to the side edges of adjacent side faces (102, 103, 104 105) such that, when the side faces (102, 103, 104, 105) are erected substantially perpendicularly to the bottom face (101), the connecting faces (110, 111, 112, 113) project at a predetermined angle in an inclined manner into the inside of the insert container (100), whereby the product located in the insert container (100) is held fixed in place between the bottom face (101) and connecting faces (110, 111, 112, 113),
and having a cap container (200) which comprises a cap face (201) and a number of cap side faces (202, 203, 204, 205) that corresponds to the plurality of side faces (102, 103, 104, 105) of the insert container (100),
wherein the cap side faces (202, 203, 204, 205) are each connected to the cap face (201) with articulation on a cap folding line,
**characterised in that**
the cap container (200) has a number of cap connecting faces (210, 211, 212, 213) that corresponds to the plurality of connecting faces (110, 111, 112, 113) of the insert container (100),
wherein the cap connecting faces are each connected with articulation to the side edges of adjacent cap side faces (202, 203, 204, 205) such that, when the cap side faces (202, 203, 204, 205) are erected substantially perpendicularly to the cap face (201), the cap connecting faces (210, 211, 212, 213) project at a predetermined angle in an inclined manner into the inside of the cap container (200),
wherein the insert container (100) and the cap container (200) are designed to be complementary to each other in the erected state such that, after the cap container (200) has been placed on the insert container (100), the connecting faces (110, 111, 112, 113) of the insert container (100) and the cap connecting faces (210, 211, 212, 213) of the cap container (200) are each formed as folding edges which engage frictionally in each other and hold the cap container (200) secured on the insert container (100).

2. Protective and clamping packaging according to claim 1, **characterised in that** the insert container (100) and the cap container are each designed as folding boxes made of cardboard material with an integral cut.

3. Protective and clamping packaging according to one of the preceding claims, **characterised in that** at least one base element is formed on the bottom face (101) so that a bearing face formed by the surface of the base element is raised relative to the bottom face (101).

4. Protective and clamping packaging according to one of claims 2 to 3, **characterised in that** a base element is arranged against a side face and comprises two adhesive areas and, in an articulated manner between the adhesive areas, a bearing area and a supporting area such that, after the adhesive areas have been stuck onto the inner side of the bottom face (101), when the side face is erected, a bearing face parallel to the bottom face (101) is formed.

5. Protective and clamping packaging according to one of the preceding claims, **characterised in that** the connecting faces (110, 111, 112, 113) and / or cap connecting faces (210, 211, 212, 213) formed as folding corners have a centre line (114, 115, 116, 117, 214, 215, 216, 217) which acts substantially as a folding axis.

6. Protective and clamping packaging according to claim 5, **characterised in that** the centre line (114, 115, 116, 117, 214, 215, 216, 217) has in sections at least a perforation, grooving or a cut.

7. Protective and clamping packaging according to one of the preceding claims, **characterised in that** the connecting faces (110, 111, 112, 113) have lamella-like notches (126) which are formed on both sides of the centre line (114, 115, 116, 117) of the connecting faces (110, 111, 112, 113) and perpendicularly to the centre line (114, 115, 116, 117).

8. Protective and clamping packaging according to claim 7, **characterised in that** the lamella-like notches (126) have a predetermined length.

9. Protective and clamping packaging according to one of the preceding claims, **characterised in that** the bottom face (101) is formed as a triangle, rectangle or equilateral polygon.

10. Protective and clamping packaging according to one of the preceding claims, **characterised in that** the cap face (201) is formed as a triangle, rectangle or equilateral polygon.

## Revendications

1. Emballage de protection et de calage destiné à maintenir un produit (300), en particulier un produit pharmaceutique, cosmétique, d'hygiène ou alimentaire, comprenant
un conteneur bac (100), qui comprend une surface de fond (101), une pluralité de surfaces latérales (102, 103, 104, 105) et une pluralité de surfaces de liaison (110, 111, 112, 113),
dans lequel les surfaces latérales (102, 103, 104, 105) sont reliées respectivement au niveau d'une ligne de pliage du fond (106, 107, 108, 109) de manière articulée à la surface de fond (101), et
dans lequel les surfaces de liaison (110, 111, 112, 113) sont reliées respectivement aux arêtes latérales de surfaces latérales (102, 103, 104, 105) adjacentes de manière articulée de sorte que, dans le cas de surfaces latérales (102, 103, 104, 105) redressées de manière sensiblement perpendiculaire à la surface de fond (101), les surfaces de liaison (110, 111, 112, 113) font saillie de manière oblique suivant un angle prédéfini à l'intérieur du conteneur bac (100), ce par quoi le produit situé dans le conteneur bac (100) est maintenu fixe entre la surface de fond (101) et les surfaces de liaison (110, 111, 112, 113),
et comprenant un conteneur couvercle (200) qui comporte une surface de couvercle (201) et un nombre de surfaces latérales du couvercle (202, 203, 204, 205) correspondant à la pluralité de surfaces latérales (102, 103, 104, 105) du conteneur bac (100),
dans lequel les surfaces latérales du couvercle (202, 203, 204, 205) sont reliées respectivement au niveau d'une ligne de pliage du couvercle de manière articulée à la surface de couvercle (201),
**caractérisé en ce que** le conteneur couvercle (200) comprend un nombre de surfaces de liaison du couvercle (210, 211, 212, 213) correspondant à la pluralité de surfaces de liaison (110, 111, 112, 113) du conteneur bac (100),
dans lequel les surfaces de liaison du couvercle sont reliées respectivement aux arêtes latérales de surfaces latérales du couvercle (202, 203, 204, 205) adjacentes de manière articulée de sorte que dans le cas de surfaces latérales du couvercle (202, 203, 204, 205) redressées de manière sensiblement perpendiculaire à la surface de couvercle (201), les surfaces de liaison du couvercle (210, 211, 212, 213) font saillie de manière oblique suivant un angle prédéfini à l'intérieur du conteneur couvercle (200),
dans lequel le conteneur bac (100) et le conteneur couvercle (200) à l'état redressé sont réalisés de manière complémentaire l'un de l'autre de sorte qu'après pose du conteneur couvercle (200) sur le conteneur bac (100), les surfaces de liaison (110, 111, 112, 113) du conteneur bac (100) et les surfaces de liaison du couvercle (210, 211, 212, 213) du conteneur couvercle (200) sont réalisées respectivement sous forme de coins pliés, qui sont en prise l'un dans l'autre par friction et maintiennent le conteneur couvercle (200) en place sur le conteneur bac (100).

2. Emballage de protection et de calage selon la revendication 1, **caractérisé en ce que** le conteneur bac (100) et le conteneur couvercle sont réalisés respectivement sous forme de boîte pliante en carton avec une découpe d'une seule pièce.

3. Emballage de protection et de calage selon l'une quelconque des revendications précédentes, **caractérisé en ce qu'**au moins un élément socle est réalisé sur la surface de fond (101) de sorte qu'une surface d'appui formée par la surface supérieure de l'élément socle est plus haute que la surface de fond (101).

4. Emballage de protection et de calage selon l'une quelconque des revendications 2 à 3, **caractérisé en ce qu'**un élément socle est disposé au niveau d'une surface latérale et comporte deux zones adhésives et entre les deux zones adhésives articulées à celles-ci une zone d'appui et une zone support de sorte à former, après le collage des zones adhésives sur la face intérieure de la surface de fond (101) lors du redressage de la surface latérale, une surface d'appui parallèle à la surface de fond (101).

5. Emballage de protection et de calage selon l'une quelconque des revendications précédentes, **caractérisé en ce que** les surfaces de liaison (110, 111, 112, 113) et/ou surfaces de liaison du couvercle (210, 211, 212, 213) réalisées sous forme de coins pliés présentent une ligne médiane (114, 115, 116, 117, 214, 215, 216, 217) qui fait sensiblement fonction d'axe de pliage.

6. Emballage de protection et de calage selon la revendication 5, **caractérisé en ce que** la ligne médiane (114, 115, 116, 117, 214, 215, 216, 217) présente par section au moins une perforation, un rainage ou une coupe.

7. Emballage de protection et de calage selon l'une quelconque des revendications précédentes, **caractérisé en ce que** les surfaces de liaison (110, 111, 112, 113) présentent des entailles (126) en forme de lamelle qui sont réalisées des deux côtés de la ligne médiane (114, 115, 116, 117) des surfaces de liaison (110, 111, 112, 113) et perpendiculairement à la ligne médiane (114, 115, 116, 117).

8. Emballage de protection et de calage selon la revendication 7, **caractérisé en ce que** les entailles (126) en forme de lamelle ont une longueur prédéfinie.

9. Emballage de protection et de calage selon l'une quelconque des revendications précédentes, **caractérisé en ce que** la surface de fond (101) est réalisée sous forme de triangle, de rectangle ou de polygone équilatéral.

10. Emballage de protection et de calage selon l'une quelconque des revendications précédentes, **caractérisé en ce que** la surface de couvercle (201) est réalisée sous forme de triangle, de rectangle ou de polygone équilatéral.
